# EUROPÄISCHE PATENTSCHRIFT

(11) **EP 2 459 829 B1**
(45) Veröffentlichungstag und Bekanntmachung des Hinweises auf die Patenterteilung: **07.08.2013**
(21) Anmeldenummer: 10728575.1
(22) Anmeldetag: 01.06.2010
(51) Int. Cl.: E05D 15/46, E05D 11/10

(54) **STELLANTRIEB FÜR EIN BEWEGBARES MÖBELTEIL**
ACTUATING DRIVE FOR A MOVABLE FURNITURE PART
MÉCANISME DE RÉGLAGE POUR UN ÉLÉMENT DE MEUBLE MOBILE

(30) Priorität: 28.07.2009 AT 11782009
(43) Veröffentlichungstag der Anmeldung: 06.06.2012
(73) Patentinhaber: Julius Blum GmbH, 6973 Höchst (AT)
(72) Erfinder: TUMLER, Klaus, A-6923 Lauterach (AT)
(74) Vertreter: Torggler, Paul Norbert
(86) Internationale Anmeldenummer: PCT/AT2010/000192
(87) Internationale Veröffentlichungsnummer: WO 2011/011800

(56) Entgegenhaltungen:
- WO-A1-2007/041736
- WO-A1-2009/108971
- WO-A1-2010/057230

## Beschreibung

Die vorliegende Erfindung bezieht sich auf einen Stellantrieb mit zumindest einem Stellarm zum Bewegen eines bewegbaren Möbelteiles und mit einer Verriegelungsvorrichtung zum Hemmen einer Bewegung des Stellarmes.

Im Weiteren betrifft die Erfindung ein Möbel mit einem Stellantrieb der zu beschreibenden Art.

Derartige Stellantriebe mit einer Verriegelungsvorrichtung zum Hemmen einer Stellarmbewegung werden insbesondere zum Bewegen von Möbelklappen verwendet, die relativ zu einem Möbelkorpus hochbewegbar gelagert sind. Bei solchen Stellantrieben ist nämlich auch eine Federvorrichtung zur Kompensation des Gewichtes der Möbelklappe vorhanden, welche korpusseitig einen schwenkbar gelagerten Stellarm in öffnungsrichtung beaufschlagt. Besonders kritische Momente können in Situationen auftreten, in denen die Möbelklappe noch nicht am Stellarm montiert ist, da der klappenlose bzw. "leere" Stellarm ausgehend von der vollständigen Offenstellung entgegen der Kraft der Federvorrichtung in Schließrichtung gedrückt werden kann. Falls nun aus Unachtsamkeit der klappenlose Stellarm in einer Zwischenstellung der Hand des Monteurs entgleitet, so schnellt der Stellarm durch die Kraft der beaufschlagenden Federvorrichtung wieder in die Höhe und kann dabei schwere Verletzungen des Montagepersonals oder andere Beschädigungen verursachen. Eine Möglichkeit zur Bewegungshemmung des Stellarmes ist,beispielsweise in der WO 2007/041736 A1 der Anmelderin beschrieben, wobei durch ein manuell zu bedienendes Verriegelteil die klappenseitige Drehachse des Stellarmes arretierbar ist.

Aufgabe der vorliegenden Erfindung ist es, eine einfacher herbeizuführende Bewegungshemmung des Stellarmes und insbesondere auch eine einfache Entriegelung der Verriegelungsvorrichtung vorzuschlagen.

Dies wird erfindungsgemäß durch die Merkmale des Patentanspruchs 1 gelöst. Weitere vorteilhafte Ausgestaltungen der Erfindung sind in den abhängigen Unteransprüchen angegeben.

Es ist also vorgesehen, dass die Verriegelungsvorrichtung zum Hemmen einer Bewegung des Stellarmes eine Bewegung des Stellarmes erst nach erfolgter Montage des bewegbaren Möbelteils am Stellarm zulässt, wobei die Entriegelung der Verriegelungsvorrichtung durch die Montage des bewegbaren Möbelteiles am Stellarm erfolgt.

Mit anderen Worten wird eine Entriegelung der Verriegelungsvorrichtung erst dann herbeigeführt, wenn das bewegbare Möbelteil ordnungsgemäß mit dem Stellarm verbunden wurde. Die Entriegelung erfolgt dabei im Zuge des Montageprozesses selbsttätig, ohne dass dabei manuell zu betätigende Verriegelteile in eine Arretier- bzw. in eine Lösestellung gebracht werden müssen. Vorzugsweise erfolgt auch eine selbsttätige Verriegelung des Stellarmes, wenn das bewegbare Möbelteil wieder vom Stellarm vollständig demontiert wird.

Der Stellarm weist ein Montageteil auf, welches mit einem am bewegbaren Möbelteil zu befestigenden, vorzugsweise vormontierten, Beschlagkörper über eine Befestigungseinrichtung lösbar verbindbar, vorzugsweise werkzeuglos montierbar und/oder vorzugsweise werkzeuglos demontierbar, ist. Derartige Befestigungsvorrichtungen werden gemäß dem Stand der Technik grundsätzlich bereits verwendet, wobei das dem Stellarm zugeordnete Montageteil mit einem am bewegbaren Möbelteil vormontierten Beschlagkörper über eine mechanische Rastverbindung werkzeuglos verrastbar und/oder werkzeuglos demontierbar ist. Die mechanische Rastverbindung kann dabei als Schnappverbindung mit einem federbeaufschlagten Rastteil ausgebildet sein, welches eine lösbare Verbindung zwischen dem Montageteil und dem Beschlagkörper herstellt. Diese Schnappverbindung ist durch Druckausübung auf den federbeaufschlagten Rastteil wieder lösbar. Das Montageteil ist am freien Ende des Stellarmes gelagert und mit diesem über ein Drehlager schwenkbar verbunden.

Die Verriegelungsvorrichtung weist wenigstens ein bewegbar gelagertes Steuerteil auf, welches bei der Montage des Montageteiles am Beschlagkörper von diesem beaufschlagbar ist. Mit anderen Worten wird bei der Montage des Montageteiles am Beschlagkörper eine Bewegung des Steuerteiles ausgelöst, wobei diese Bewegung über einen Übertragungsmechanismus auf einen Verriegelteil übertragbar ist, wobei durch den Verriegelteil eine Schwenkbewegung des Stellarmes blockierbar ist.

Bei einem möglichen Ausführungsbeispiel kann das Steuerteil am Montageteil schwenkbar gelagert sein. Hierbei kann es zweckmäßig sein, wenn der Übertragungsmechanismus eine Schwenkbewegung des Steuerteiles in eine Linearbewegung des Verriegelteiles umsetzt. Bei einer konstruktiv einfachen Lösung kann der Übertragungsmechanismus ein Hebelwerk, vorzugsweise zwei oder mehrere miteinander gelenkig verbundene Hebel, aufweisen.

Bei einer bevorzugten Ausführungsform der Erfindung kann vorgesehen sein, dass der zum Blockieren des Stellarmes vorgesehene Verriegelteil in Richtung Arretierstellung durch eine Federvorrichtung beaufschlagt oder beaufschlagbar ist. Mit anderen Worten wird dabei das vorgespannte Verriegelteil ständig in Richtung Arretierstellung gedrückt und ist vorzugsweise nur durch die Klappenmontage vom Stellarm lösbar. Wenn also das bewegbare Möbelteil vom Stellarm vollständig demontiert wird, so kann durch den federbelasteten Verriegelteil eine selbsttätige Blockierung des Stellarmes in einer Schwenklage herbeigeführt werden.

Bei einem bevorzugten Ausführungsbeispiel kann vorgesehen sein, dass der Stellarm wenigstens eine Ausnehmung aufweist, in die der Verriegelteil eingreifen kann. Die wenigstens eine Ausnehmung kann in einer Randfläche des Stellarmes angeordnet oder ausgebildet sein und sich zumindest teilweise in radialer Richtung relativ zum klappenseitigen Drehlager erstrecken, welches den Stellarm mit dem Montageteil verbindet.

Gemäß einem möglichen Ausführungsbeispiel kann vorgesehen sein, dass das Montageteil relativ zum Stellarm in der verriegelten Stellung der Verriegelungsvorrichtung mit Spiel blockiert ist. Hierdurch wird erreicht, dass das Montageteil relativ zum Stellarm nicht komplett starr, sondern in der verriegelten Stellung mit etwas Bewegungsfreiraum am Stellarm gehalten ist. Auf diese Weise kann eine leichtere Verrastung zwischen dem an der Möbelklappe vormontierten Beschlagkörper und dem Montageteil des Stellarmes herbeigeführt werden.

Günstigerweise ist vorgesehen, dass zur Kompensation des Gewichtes des bewegbaren Möbelteiles eine Federvorrichtung vorgesehen ist, durch die der Stellarm um eine korpusseitige Drehachse in Öffnungsrichtung beaufschlagt oder beaufschlagbar ist.

Das erfindungsgemäße Möbel weist wenigstens einen Stellantrieb der in Rede stehenden Art auf.

Weitere Einzelheiten und Vorteile der vorliegenden Erfindung werden anhand der nachfolgenden Figurenbeschreibung erläutert. Dabei zeigt bzw. zeigen:
- Fig. 1: ein Ausführungsbeispiel eines am Möbelkorpus montierten Stellantriebes in einer Seitenansicht, wobei eine Möbelklappe mit dem Stellarm zu verbinden ist,
- Fig. 2a, 2b: eine perspektivische Darstellung eines Möbels mit einer hochbewegbar gelagerten Möbelklappe in einer teilweise aufgebrochenen Darstellung sowie eine vergrößerte Detaildarstellung hierzu,
- Fig. 3: den am Möbelkorpus zu montierenden Stellantrieb in einer Seitenansicht,
- Fig. 4a, 4b: die Verriegelungsvorrichtung in einer Lösestellung sowie eine vergrößerte Detaildarstellung hierzu,
- Fig. 5a, 5b: die Verriegelungsvorrichtung in der Sperrstellung sowie eine vergrößerte Detaildarstellung hierzu.

Fig.1 zeigt schematisch ein schrankförmiges Möbel 1 mit einem Möbelkorpus 2 in einer Seitenansicht, wobei ein Stellantrieb 3 zum Bewegen eines bewegbaren Möbelteiles 21 in Form einer Klappe an der Seitenwand des Möbelkorpus 2 montiert ist. Der Stellantrieb 3 weist einen am Möbelkorpus 2 zu befestigenden Grundkörper 3a auf, wobei im gezeigten Ausführungsbeispiel an oder in diesem Grundkörper 3a zwei Stellarme 4 und 5 um eine horizontale Drehachse A, B verschwenkbar gelagert sind. Schematisch angedeutet ist eine Federvorrichtung 6, die den unteren Stellarm 4 um die Drehachse A in Öffnungsrichtung beaufschlagt. Im Weiteren weist der Stellantrieb 3 ein Montageteil 7 auf, welches mit den beiden Stellarmen 4, 5 über klappenseitige Drehlager C, D gelenkig verbunden ist. Das Montageteil 7 weist eine Befestigungseinrichtung 8 (beispielsweise in Form einer Schnappverbindung) auf, durch die das Montageteil 7 mit einem an der Klappe 21 vormontierten Beschlagkörper 9 lösbar verrastbar ist. In der dargestellten Montagesituation können die beiden Stellarme 4 und 5 entgegen der Kraft der Federvorrichtung 6 in Schließrichtung gedrückt werden, wodurch jedoch auch die Gefahr besteht, dass die Stellarme 4, 5 durch die beaufschlagende Federvorrichtung 6 wieder unkontrolliert in die vollständige Offenstellung schnellen und dabei schwere Verletzungen oder Beschädigungen verursachen können. Das Montageteil 7 weist hierfür eine hier nicht ersichtliche Verriegelungsvorrichtung auf, durch die wenigstens eines der beiden Drehlager C, D blockierbar ist. Durch die Verriegelungsmöglichkeit eines Drehlagers C, D wird zunächst das Montageteil 7 relativ zu den beiden Stellarmen 4, 5 fixiert. Da aber die beiden Stellarme 4 und 5 zusammen mit den korpusseitigen Drehachsen A, B und den klappenseitigen Drehlagern C, D eine Viergelenkskette bilden, können durch die Verriegelung eines einzigen Drehlagers C, D auch die beiden Stellarme 4, 5 an einer Schwenkbewegung gehindert werden. Auf diese Weise kann die Klappe 21 mit ihrem Beschlagkörper 9 problemlos am lagefixierten Montageteil 7 befestigt werden, wobei darüber hinaus auch die beiden Stellarme 4, 5 in ihrer Schwenkstellung fixiert sind und nicht entgegen der Kraft der Federvorrichtung 6 gedrückt werden können.

Fig. 2a zeigt eine perspektivische Darstellung des Möbels 1 mit dem Möbelkorpus 2, wobei die Klappe 21 relativ zum feststehenden Möbelkorpus 2 über wenigstens einen Stellantrieb 3 hochbewegbar gelagert ist. Fig. 2b zeigt eine vergrößerte Darstellung des in Fig. 2a eingekreisten Bereiches. In Fig. 2b sind die beiden Enden der Stellarme 4, 5 erkennbar, welche mit dem Montageteil 7 über die Drehlager C und D gelenkig verbunden sind. In der gezeigten Darstellung ist die Klappe 21 ausgeblendet dargestellt, wobei der an der Klappe 21 zu befestigende Beschlagkörper 9 mit dem Montageteil 7 über die Befestigungseinrichtung 8 bereits verbunden ist. Die Befestigungseinrichtung 8 weist - wie an sich bereits bekannt - ein federbeaufschlagtes Rastteil auf, das bei der Klappenmontage mit dem Beschlagkörper 9 selbsttätig verrastbar ist. Durch eine manuelle Druckausübung auf die Befestigungseinrichtung 8 kann die Verbindung zwischen dem Beschlagkörper 9 und dem Montageteil 7 wieder gelöst werden, wodurch auch die Klappe 21 vom Stellarm 4 vollständig demontierbar ist.

Fig. 3 zeigt den Stellantrieb 3 in einer Seitenansicht. Die Federvorrichtung 6 beaufschlagt den unteren Stellarm 4 um die Drehachse A in Öffnungsrichtung. Die Federvorrichtung 6 kann - wie aus dem gezeigten Ausführungsbeispiel ersichtlich - einen um die Drehachse S schwenkbar gelagerter Zwischenhebel 17 beaufschlagen, wobei der federbelastetete Zwischenhebel 17 über eine Druckrolle 18 und eine Stellkontur 19 den Stellarm 4 verschwenkt. Darüber hinaus weist der Stellantrieb 3 eine Einstellvorrichtung 20 auf, damit die auf den Stellarm 4 wirkende Kraft der Federvorrichtung 6 veränderbar einstellbar ist. Auf diese Weise kann das auf den Stellarm 4 wirkende Drehmoment der Federvorrichtung 6 entsprechend dem Gewicht der zu bewegenden Klappe 21 angepasst werden. Das Bezugszeichen 10 kennzeichnet allgemein eine Verriegelungsvorrichtung, durch die das den Stellarm 4 und das Montageteil 7 verbindende Drehlager D verriegelbar ist. Erkennbar ist ein bewegbar gelagertes Verriegelteil 11, welches in der gezeigten verriegelten Stellung in einer Ausnehmung 12 des Stellarms 4 eingreift. Auf diese Weise ist der Montageteil 7 relativ zu den beiden Stellarmen 4, 5 fixiert, wobei die Stellarme 4, 5 auch in ihrer relativen Schwenklage relativ zum Möbelkorpus 2 verriegelt sind.

Fig. 4a zeigt die beiden Stellarme 4, 5 mit der Verriegelungsvorrichtung 10 in einer Seitenansicht, während Fig. 4b eine vergrößerte Darstellung des in Fig. 4a gekennzeichneten Bereiches visualisiert. Fig. 4b zeigt die Verriegelungsvorrichtung 10 in einer den Stellarm 4 verriegelnden Stellung. Erkennbar ist ein bewegbar gelagertes Verriegelteil 11, das in der gezeigten Figur in einer Ausnehmung 12 des Stellarmes 4 eingreift, sodass das Verriegelteil 11 in den Drehweg des Stellarmes 4 eingeschoben ist. Aus dieser Darstellung geht auch hervor, dass das Montageteil 7 in der verriegelten Stellung mit vorgegebenen Spiel relativ zum Stellarm 4 fixiert ist, wodurch das Anbringen des an der Klappe 21 vormontierten Beschlagkörpers 9 am Montageteil 7 vereinfacht wird. Erkennbar ist auch eine Feder 13 in Form einer Schenkelfeder, welche den verschiebbar gelagerten Verriegelteil 11 ständig in Richtung Verriegelungsstellung drückt. Die Verriegelungsvorrichtung 10 umfasst ein bewegbar, vorzugsweise schwenkbar, gelagertes Steuerteil 14, das durch ein schematisch dargestelltes Federelement 15 vorgespannt ist. Ferner ist ein Übertragungsmechanismus 16 vorgesehen, wodurch eine Bewegung des Steuerteiles 14 auf das Verriegelteil 11 übertragbar ist. Der Übertragungsmechanismus 16 umfasst im gezeigten Ausführungsbeispiel zwei Hebel 16a und 16b, die miteinander gelenkig verbunden sind. Der schwenkbare Hebel 16b ist als zweiarmiger Hebel ausgebildet, wobei ein Ende desselben mit dem Hebel 16a und das andere Ende mit dem Verriegelteil 11 verbunden ist. Solange der an der Klappe 21 vormontierte Beschlagkörper 9 nicht mit dem Montageteil 7 gekoppelt ist, verbleibt der Verriegelungsmechanismus 10 in einer den Stellarm 4 verriegelnden Stellung. Wenn jedoch das Steuerteil 14 bei der Klappenmontage durch den Beschlagkörper 9 kontaktiert wird, so wird der Steuerteil 14 entgegen der Kraft des Federelementes 15 verschwenkt. Diese Verschwenkbewegung des Steuerteiles 14 führt auch zu einer Bewegung der Hebel 16a und 16b, wodurch auch der Verriegelteil 11 entgegen der Kraft der Feder 13 vom Stellarm 4 abgezogen wird.

Fig. 5a zeigt die Situation, in welcher der der Klappe 21 zugeordnete Beschlagkörper 9 ordnungsgemäß mit dem Montageteil 7 verbunden wurde. Aus Gründen der Übersichtlichkeit ist die mit dem Beschlagkörper 9 verbundene Klappe 21 ausgeblendet. Fig. 5b zeigt eine vergrößerte Darstellung des in Fig. 5a gekennzeichneten Bereiches. Der Beschlagkörper 9 weist ein Anschlagteil 9a auf, welches bei der Klappenmontage das Steuerteil 14 verschwenkt hat. Diese Bewegung des Steuerteiles 14 hat zu einer Linearbewegung des Hebels 16a, zu einer Verschwenkbewegung des Hebels 16b und schließlich zu einer Linearbewegung des Verriegelteiles 11 geführt, sodass das Verriegelteil 11 aus der Ausnehmung 12 des Stellarmes 4 herausgezogen wurde. Der Stellarm 4 ist somit für den üblich vorgesehenen Bewegungsablauf der Klappe 21 frei beweglich. Die neben der Ausnehmung 12 vorgesehenen Einbuchtungen am Umfangsrand des Stellarmes 4 dienen vorzugsweise nicht der Verriegelung, sondern als Spielfreistellung des Stellarmes 4, sodass dieser während der normalen Handhabung der Klappe 21 nicht mit dem Verriegelteil 11 kollidiert. Für den Fall, dass der Beschlagkörper 9 wieder vom Montageteil 7 demontiert wird, so wird das Verriegelteil 11 durch die Kraft der Feder 13 sogleich wieder in die Verriegelungsstellung gedrückt, wodurch auch der Stellarm 4 in einer Offenstellung wieder verriegelt ist. Außerdem wird das Steuerteil 14 durch das in Figur 4b dargestellte Federelement 15 wieder vom Hebel 16a abgehoben und in eine Bereitschaftsstellung bewegt.

Die vorliegende Erfindung beschränkt sich nicht auf das gezeigte Ausführungsbeispiel, sondern umfasst bzw. erstreckt sich auf alle Varianten und technischen Äquivalente, die in Reichweite der nachfolgenden Ansprüche fallen können. Auch sind die in der Beschreibung gewählten Lageangaben, wie zum Beispiel "oben", "unten", "seitlich", usw. auf die übliche Einbaulage der verwendeten Bauteile sowie auf die dargestellte Figur bezogen und sind bei einer Lageänderung sinngemäß auf die neue Lage zu übertragen.

## Patentansprüche

1. Stellantrieb (3) mit zumindest einem Stellarm (4) zum Bewegen eines bewegbaren Möbelteiles (21) und mit einer Verriegelungsvorrichtung (10) zum Hemmen einer Bewegung des Stellarmes (4),
- wobei der Stellarm (4) ein Montageteil (7) aufweist, welches mit einem am bewegbaren Möbelteil (21) zu befestigenden Beschlagkörper (9) über eine Befestigungseinrichtung (8) lösbar verbindbar, vorzugsweise werkzeuglos montierbar und/oder vorzugsweise werkzeuglos demontierbar, ist,
- wobei der Stellarm (4) mit dem Montageteil (7) über wenigstens ein Drehlager (C, D) schwenkbar verbunden ist und wobei durch die Verriegelungsvorrichtung (10) das wenigstens eine Drehlager (C, D) blockierbar ist,
**dadurch gekennzeichnet, dass**
- die Verriegelungsvorrichtung (10) eine Bewegung des Stellarmes (4) erst nach erfolgter Montage des bewegbaren Möbeiteiles (21) am Stellarm (4) zulässt, wobei die Entriegelung der Verriegelungsvorrichtung (10) selbsttätig durch die Montage des bewegbaren Möbelteiles (21) am Stellarm (4) erfolgt,
- wobei die Verriegelungsvorrichtung (10) wenigstens ein bewegbar gelagertes Steuerteil (14) aufweist, das bei der Montage des Montageteiles (7) am Beschlagkörper (9) von diesem beaufschlagbar ist,
- wobei die Verriegelungsvorrichtung (10) einen Übertragungsmechanismus (16) aufweist, durch den eine Bewegung des Steuerteiles (14) auf ein Verriegelteil (11) der Verriegelungseinrichtung (10) übertragbar ist, wobei durch das Verriegelteil (11) das wenigstens eine Drehlager (C,D) und damit eine Schwenkbewegung des Stellarmes (4) blockierbar ist.

2. Stellantrieb nach Anspruch 1, **dadurch gekennzeichnet, dass** das Steuerteil (14) durch ein erstes Federelement (15) vorgespannt ist.

3. Stellantrieb nach Anspruch 1 oder 2, **dadurch gekennzeichnet, dass** das Steuerteil (14) verschwenkbar gelagert ist.

4. Stellantrieb nach einem der Ansprüche 1 bis 3, **dadurch gekennzeichnet, dass** der Übertragungsmechanismus (16) eine Schwenkbewegung des Steuerteiles (14) in eine Linearbewegung des Verriegelteiles (11) umsetzt.

5. Stellantrieb nach einem der Ansprüche 1 bis 4, **dadurch gekennzeichnet, dass** der Übertragungsmechanismus (16) zwei oder mehrere miteinander gelenkig verbundene Hebel (16a, 16b) aufweist.

6. Stellantrieb nach einem der Ansprüche 1 bis 5, **dadurch gekennzeichnet, dass** das Verriegelteil (11) in Richtung Arretierstellung durch eine weitere Feder (13) beaufschlagt oder beaufschlagbar ist.

7. Stellantrieb nach einem der Ansprüche 1 bis 6, **dadurch gekennzeichnet, dass** der Stellarm (4) wenigstens eine Ausnehmung (12) aufweist, in die das Verriegelteil (11) eingreifen kann.

8. Stellantrieb nach einem der Ansprüche 1 bis 7, **dadurch gekennzeichnet, dass** das Montageteil (7) relativ zum Stellarm (4) in der verriegelten Stellung der Verriegelungsvorrichtung (10) mit Spiel blockiert ist.

9. Stellantrieb nach einem der Ansprüche 1 bis 8, **dadurch gekennzeichnet, dass** der Stellarm (4) durch die Verriegelungsvorrichtung (10) in einer Offenstellung verriegelbar ist.

10. Stellantrieb nach einem der Ansprüche 1 bis 9, **dadurch gekennzeichnet, dass** der Stellantrieb (3) einen an einem Möbelkorpus (2) zu befestigenden Grundkörper (3a) aufweist, an oder in dem der Stellarm (4) um eine horizontale Drehachse (A) verschwenkbar gelagert ist.

11. Stellantrieb nach Anspruch 10, **dadurch gekennzeichnet, dass** der Stellantrieb (3) eine Federvorrichtung (6) aufweist, durch die der Stellarm (4) um die Drehachse (A) in Öffnungsrichtung beaufschlagbar ist.

12. Stellantrieb nach einem der Ansprüche 1 bis 11, **dadurch gekennzeichnet, dass** der Stellantrieb (3) wenigstens zwei Stellarme (4, 5) zum Bewegen des bewegbaren Möbelteiles (21) aufweist.

13. Möbel mit einem Stellantrieb nach einem der Ansprüche 1 bis 12.

## Claims

1. An actuating device (3) with at least one actuating arm (4) for moving a movable furniture part (21) and with a locking device (10) for blocking a movement of the actuating arm (4), wherein the actuating arm (4) has a mounting portion (7) which can be releasably connected, preferably mounted without the use of a tool and/or preferably detached without the use of a tool, by way of a fixing device (8) to a fitment body (9) to be fixed to the movable furniture part (21), wherein the actuating arm (4) is pivotally connected to the mounting portion (7) by way of at least one pivot bearing (C, D) and wherein the at least one pivot bearing (C, D) can be blocked by the locking device (10), **characterised in that**
- the locking device (10) allows a movement of the actuating arm (4) only after the movable furniture part (21) has been mounted to the actuating arm (4), wherein unlocking of the locking device (10) is automatically effected by mounting of the movable furniture part (21) to the actuating arm (4),
- wherein the locking device (10) has at least one movably-mounted control portion (14) which upon mounting of the mounting portion (7) to the fitment body (9) can be acted upon thereby,
- wherein the locking device (10) has a transmission mechanism (16) by which a movement of the control portion (14) can be transmitted to a locking portion (11) of the locking device (10), wherein the at least one pivot bearing (C, D) and, thus, a pivotal movement of the actuating arm (4) can be blocked by the locking portion (11).

2. The actuating device according to claim 1, **characterised in that** the control portion (14) is pre-stressed by a first spring element (15).

3. The actuating device according to claim 1 or 2, **characterised in that** the control portion (14) is pivotally mounted.

4. The actuating device according to one of the claims 1 to 3, **characterised in that** the transmission mechanism (16) converts a pivotal movement of the control portion (14) into a linear movement of the locking portion (11).

5. The actuating device according to one of the claims 1 to 4, **characterised in that** the transmission mechanism (16) comprises two or more hingedly interconnected levers (16a, 16b).

6. The actuating device according to one of the claims 1 to 5, **characterised in that** the locking portion (10) is urged or can be urged in the locking direction by a further spring (13).

7. The actuating device according to one of the claims 1 to 6, **characterised in that** the actuating arm (4) has at least one recess (12) into which the locking portion (11) can engage.

8. The actuating device according to one of the claims 1 to 7, **characterised in that** the mounting portion (7) is blocked with play relative to the actuating arm (4) in the locked position of the locking device (10).

9. The actuating device according to one of claims 1 to 8, **characterised in that** the actuating arm (4) is lockable in an open position by the locking device (10).

10. The actuating device according to one of claims 1 to 9, **characterised in that** the actuating device (3) has a main body (3a) to be fixed to a furniture carcass (2) and on or in which the actuating arm (4) is pivotally mounted about a horizontal axis of rotation (A).

11. The actuating device according to claim 10, **characterised in that** the actuating device (3) has a spring device (6) by which the actuating arm (4) can be urged about the axis of rotation (A) in the opening direction.

12. The actuating device according to one of claims 1 to 11, **characterised in that** the actuating device (3) has at least two actuating arms (4, 5) for moving the movable furniture part (21).

13. An article of furniture having an actuating device according to one of claims 1 to 12.

## Revendications

1. Actionneur (3) avec au moins un bras de réglage (4) permettant de déplacer un élément mobile (21) de meuble, et avec un dispositif de verrouillage (10) permettant de bloquer le mouvement du bras de réglage (4),
- le bras de réglage (4) comportant une pièce de montage (7) pouvant être raccordée de manière amovible à un corps de ferrure (9) à fixer sur l'élément mobile (21) de meuble au moyen d'un dispositif de fixation (8), et montable préférentiellement sans outil et/ou démontable préférentiellement sans outil,
- le bras de réglage (4) étant raccordé de manière pivotante à la pièce de montage (7) par au moins un coussinet de pivotement (C, D), et le ou les coussinets de pivotement (C, D) étant blocables par le dispositif de verrouillage (10), **caractérisé en ce que**
- le dispositif de verrouillage (10) ne permet un mouvement du bras de réglage (4) qu'après montage de l'élément mobile (21) de meuble sur le bras de réglage (4), le déverrouillage du dispositif de verrouillage (10) étant effectué automatiquement par le montage de l'élément mobile (21) de meuble sur le bras de réglage (4),
- le dispositif de verrouillage (10) comportant au moins une pièce de commande (14) montée de manière à être mobile, laquelle peut être contactée par le corps de ferrure (9) lors du montage de la pièce de montage (7) sur celui-ci,
- le dispositif de verrouillage (10) comportant un mécanisme de transmission (16) permettant la transmission d'un mouvement de la pièce de commande (14) à une pièce de verrouillage (11) du dispositif de verrouillage (10), le ou les coussinets de pivotement (C, D), et donc un pivotement du bras de réglage (4) étant blocables par la pièce de verrouillage (11).

2. Actionneur selon la revendication 1, **caractérisé en ce que** la pièce de commande (14) est précontrainte par un premier élément à ressort (15).

3. Actionneur selon la revendication 1 ou 2, **caractérisé en ce que** la pièce de commande (14) est montée de manière pivotante.

4. Actionneur selon l'une des revendications 1 à 3, **caractérisé en ce que** le mécanisme de transmission (16) convertit un pivotement de la pièce de commande (14) en un déplacement linéaire de la pièce de verrouillage (11).

5. Actionneur selon l'une des revendications 1 à 4, **caractérisé en ce que** le mécanisme de transmission (16) comporte deux ou plusieurs leviers (16a, 16b) raccordés l'un à l'autre de manière articulée.

6. Actionneur selon l'une des revendications 1 à 5, **caractérisé en ce que** la pièce de verrouillage (11) est contrainte ou peut être contrainte par un autre ressort (13) dans la direction de blocage.

7. Actionneur selon l'une des revendications 1 à 6, **caractérisé en ce que** le bras de réglage (4) comporte au moins une encoche (12) où la pièce de verrouillage (11) peut s'engager.

8. Actionneur selon l'une des revendications 1 à 7, **caractérisé en ce que** la pièce de montage (7) est bloquée avec jeu par rapport au bras de réglage (4) en position de verrouillage du dispositif de verrouillage (10).

9. Actionneur selon l'une des revendications 1 à 8, **caractérisé en ce que** le bras de réglage (4) est verrouillable dans une position d'ouverture par le dispositif de verrouillage (10).

10. Actionneur selon l'une des revendications 1 à 9, **caractérisé en ce que** ledit actionneur (3) comporte un corps de base (3a) à fixer sur un corps de meuble (2), contre ou dans lequel le bras de réglage (4) peut être monté de manière pivotante autour d'un axe de pivotement (A) horizontal.

11. Actionneur selon la revendication 10, **caractérisé en ce que** ledit actionneur (3) comporte un mécanisme à ressort (6) par lequel le bras de réglage (4) peut être contraint en direction d'ouverture autour de l'axe de pivotement (A).

12. Actionneur selon l'une des revendications 1 à 11, **caractérisé en ce que** ledit actionneur (3) comporte au moins deux bras de réglage (4, 5) pour le déplacement de l'élément mobile (21) de meuble.

13. Meuble, avec un actionneur selon l'une des revendications 1 à 12.
